# EUROPÄISCHE PATENTSCHRIFT

(11) **EP 0 044 454 B1**
(45) Veröffentlichungstag und Bekanntmachung des Hinweises auf die Patenterteilung: **24.10.1984**
(21) Anmeldenummer: 81105216.6
(22) Anmeldetag: 04.07.1981
(51) Int. Cl.: H01J 9/227, G02B 5/20

(54) **Korrekturfilter für die Belichtung von Leuchtstoffschirmen für Farbbildröhren und Verfahren zu seiner Herstellung**
Correction filter for exposing fluorescent screens for colour picture tubes and method of manufacturing the same
Filtre de correction pour l'exposition d'écrans fluorescents destinés à des tubes d'image en couleurs et procédé pour sa fabrication

(30) Priorität: 22.07.1980 DE 3027704
(43) Veröffentlichungstag der Anmeldung: 27.01.1982
(73) Patentinhaber: International Standard Electric Corporation, New York New York 10022 (US)
(72) Erfinder: Blahna, Nadezda, D-7061 Lichtenwald (DE); Fischer, Bruno, D-7300 Esslingen (DE)
(74) Vertreter: Thul, Leo, Dipl.-Phys.

## Beschreibung

Die Erfindung betrifft einen Korrekturfilter mit einem lichtabsorbierenden Transmissionsmuster zur Erzeugung einer über eine Fläche in vorgegebener Weise verteilten Belichtungsintensität bei der fotochemischen Herstellung des Bildschirmes einer Farbbildröhre.

Bei der Herstellung von Farbbildröhren wird die aufgebrachte kontinuierliche Leuchtstoffschicht durch eine Schattenmaske hindurch mit UV-Licht bestrahlt, wobei eine chemische Reaktion in Gang kommt, die zur Haftung der vom Licht getroffenen Leuchtstoffgebiete am Frontglas führt.

Um die Leuchtstoffgebiete dort anzubringen, wo sie im Betrieb der Röhre von den durch die Löcher der Schattenmaske dringenden Elektronen getroffen werden können, erfolgt die Belichtung zusätzlich durch eine Linse hindurch, welche den Weg der Lichtstrahlen ähnlich dem Weg der Elektronenstrahlen nachbildet.

Um weiterhin Einfluss auf die Breitenverteilung der Leuchtstoffgebiete nehmen zu können, wird in den Strahlengang ein lichtschwächendes Element, nämlich das Korrekturfilter, gebracht, welches die Lichtstrahlen in Abhängigkeit vom Ort schwächt.

Ein bekanntes Korrekturfilter (DE-OS 20 36 684) besteht aus einer mehr oder weniger starken Ansammlung von Graphitteilchen, die durch Gelatine befestigt in Form einer Schicht auf der Linse aufgebracht sind.

Diese Graphit-Gelatineschicht führt zu der beabsichtigten Schwächung des durch sie hindurchtretenden Lichtes, aber auch weiterhin zu einer unerwünschten Änderung der spektralen Verteilung dieses Lichtes.

Die Gelatine-Schicht kann entweder auf die Linse selbst oder auf eine spezielle Glasplatte aufgebracht sein.

Bei Belichtung durch derartiges Filter ergeben sich auf dem Bildschirm zwar Leuchtstoffgebiete von gewünschter Grösse, jedoch von ausgebrochener Berandung. Ferner ist die Schicht des Filters selbst sehr empfindlich und kann durch leichtes Berühren zerstört werden.

Der Erfindung liegt daher die Aufgabe zugrunde, ein Korrekturfilter zu schaffen, das scharf berandete Abbildungen erzeugt und das unempfindlich gegen Berührung ist.

Diese Aufgabe ist erfindungsgemäss dadurch gelöst, dass das Transmissionsmuster aus einer Verteilung von auf einem transparenten Träger aufgebrachten, vorwiegend lichtundurchlässigen Pünktchen aus erstarrten Tröpfchen besteht, deren Konzentrationsverteilung auf der Fläche entsprechend der vorgegebenen Intensitätsverteilung gewählt ist.

Für das Korrekturfilter werden erfindungsgemäss Pünktchen aus vorwiegend lichtundurchlässigem Material angeordnet, wie sie z.B. aus dem Niederschlag eines Lacksprühnebels entstehen. Derartige erstarrte Tropfen haben einen Durchmesser von ca. 5-100 µm. Sie sind in ihrem Abstand und ihrer Grösse regellos verteilt. Entsprechend der Zusammensetzung, z.B. aus Graphitteilchen mit Bindemittel und Lösungsmittel, ist der erstarrte Tropfen in sich vorwiegend lichtundurchlässig. Die gewünschte Transmission der Bedeckung wird durch eine verringerte oder vergrösserte Anzahl der Niederschläge pro Flächeneinheit erreicht. Die Grösse der erstarrten Tropfen wird zweckmässigerweise so klein gewählt, dass ihre Projektion von der Schirm-Masken-Kombination auf die Lichtquelle kleiner als einige Prozent der Ausdehnung der Lichtquelle ist.

Die Tröpfchen haben erfindungsgemäss zwar unterschiedliche Grösse, im statistischen Mittel ergeben sie jedoch den gewünschten Intensitätsverlauf; diese Tröpfchen einer bestimmten mittleren Grösse entsprechen nämlich bei der erfindungsgemässen Anordnung in ihrer Anzahl pro Flächeneinheit (Dichte) der gewünschten Intensitätsverteilung. In dem zur Diskussion stehenden Transmissionsbereich für ein Korrekturfilter für die Belichtung von Leuchtstoffschirmen für Farbbildröhren beträgt der Abstand der einzelnen Pünktchen ein Vielfaches der Wellenlänge des verwendeten Lichtes. Ein derartiges Filter hat somit keinen Spektralgang. Das für die Belichtung angebotene Licht trifft unverfälscht auf den Leuchtstoffschirm.

Die Herstellung eines derartigen Filters erfolgt dem Prinzip nach mit einer Sprühpistole, doch wird der Lack nicht wie bei dem üblichen Lackieren flüssig auf die Unterlage gebracht, wo sich ein flüssiger Film bildet, der mit zunehmendem Auftragen dicker und damit undurchlässiger wird. Es wird vielmehr ein lichtundurchlässig trocknender Lack gewählt, der auf dem Weg nach dem Austritt aus der Sprühpistole sich zu Tröpfchen zusammenfügt, welche sich in Form geschlossener Fleckchen niederschlagen.

Die gewünschte Belegungsdichte bzw. Transmission kann dadurch erreicht werden, dass der Sprühstrahl z.B. zeilenförmig, spiralförmig usw. über die aufzubringende Fläche geführt wird, wobei zu einer gewünschten Veränderung der Transmission die Vorschubgeschwindigkeit geändert wird. Es kann auch ein impulsweises Auslösen des Sprühstrahles erfolgen, wobei für die gewünschte Transmission der betreffenden Stelle eine zugeordnete Anzahl von Impulsen erforderlich ist, so dass die Bedeckung schrittweise und somit steuerbar erfolgt. Es ist ferner möglich, dass die Aufbringung unter gleichzeitigem Messen der Transmission erfolgt und die fortlaufende Aufbringung unter Vergleich mit Normal- oder eingegebenen Soll-Transmissions-Daten automatisch geschieht.

Es könnte ferner vorteilhaft sein, den Sprühstrahl durch Abdecken mit Schablonen in der Ausdehnung zu begrenzen, um gezielt kleinere Flächen zu behandeln. Es kann auch ein Verfahren angewendet werden, bei dem der Sprühstrahl grossflächig die ganze Unterlage trifft, wobei eine gewünschte Abstufung durch Austausch der Blenden erfolgt und wiederholt gesprüht wird, so dass durch Verwendung von Schablonen und mehrmaliger Ausführung der Besprühung die gewünschte Intensitätsverteilung erzielt wird.

Zur ergänzenden Erläuterung sei die Erfindung im Folgenden noch an Hand von Figuren und Bildern beschrieben:
Fig. 1 zeigt die Anordnung zur Belichtung von Farbbildröhrenschirmen, in der das Korrekturfilter als lichtschwächendes Element verwendet wird.
Fig. 2 zeigt als Diagramm die Transmission von Korrekturfiltern nach dem Stand der Technik.
Fig. 3 ist eine stark vergrösserte Abbildung eines kleinen Bereiches des erfindungsgemässen Korrekturfilters.
Fig. 4 wie Abbildung in Fig. 3, jedoch mit unterschiedlicher Lichtschwächung infolge unterschiedlicher Fleckchendichte.

In Fig. 1 ist ein Lichthaus zur Belichtung von Farbbildröhrenschirmen dargestellt. In einem Lampentopf 1 befindet sich eine stabförmige Lichtquelle 2. Sie ist in einer Halterung 3 befestigt, die die Spannungszuführung für die Lampe, deren Kühlung und Justiermöglichkeit beinhaltet. Das von der Lampe abgegebene Licht tritt durch ein Fenster 4. Unter, über oder auf der Linse 5 befindet sich ein lichtschwächendes Element 6, das Korrekturfilter. Schliesslich fällt das Licht durch die Schattenmaske 7 auf die mit Leuchtstoff belegte Innenfläche des Frontglases der Farbbildröhre 8.

Bei Korrekturfiltern nach dem Stand der Technik stört insbesondere die Abhängigkeit der Transmission von der Wellenlänge im Strahlungsspektrum des von der Lichtquelle 2 ausgesandten Lichtes. Dazu ist in Fig. 2 die Transmission von vier verschieden starken Graphit-Gelatine-Bedekkungen in Abhängigkeit der Wellenlänge wiedergegeben. Die Messergebnisse zeigen eine Zunahme der Transmission mit zunehmender Wellenlänge und eine Veränderung des Verhältnisses der vier Bedeckungen zueinander.

Beim erfindungsgemässen Korrekturfilter ist diese Wellenlängenabhängigkeit nicht vorhanden, wodurch das Ausbrechen der Berandung vermieden wird. Die lichtundurchlässigen Bereiche bestehen aus Fleckchen von ca. 5-100 ₁1m Durchmesser, die beim Auftreffen der noch flüssigen Tröpfchen des Sprühnebels zum Teil auch zusammengeflossen sind. Die Abbildung in Fig. 3 zeigt vergrössert einen kleinen Bereich, für den sich eine 90%ige Transmission ergibt.

Die Dichteverteilung ist auf der Fläche des Korrekturfilters veränderlich, was nach der Erfindung durch Besprühen z.B. mit bewegtem Sprühstrahl, unterschiedlicher Sprühdauer, Schablonen, Schablonenfolgen und bewegten Schablonen erreicht wird. Fig. 4 zeigt, dass sich die Belegungsdichte schon innerhalb eines kleinen Gebietes ändern lässt.

## Patentansprüche

1. Korrekturfilter mit einem lichtabsorbierenden Transmissionsmuster zur Erzeugung einer über eine Fläche in vorgegebener Weise verteilten Belichtungsintensität bei der fotochemischen Herstellung des Bildschirmes einer Farbbildröhre, dadurch gekennzeichnet, dass das Transmissionsmuster aus einer Verteilung von auf einem transparenten Träger aufgebrachten, vorwiegend lichtundurchlässigen Pünktchen aus erstarrten Tröpfchen besteht, deren Konzentrationsverteilung auf der Fläche entsprechend der vorgegebenen Intensitätsverteilung gewählt ist.

2. Korrekturfilter nach Anspruch 1, dadurch gekennzeichnet, dass die Tröpfchen zwar unterschiedliche Grösse haben, im statistischen Mittel jedoch den gewünschten Intensitätsverlauf ergeben.

3. Korrekturfilter nach Anspruch 2, dadurch gekennzeichnet, dass die Tröpfchen unterschiedlicher Grösse in ihrer Anzahl pro Flächeneinheit der gewünschten Intensitätsverteilung entsprechen.

4. Verfahren zur Herstellung eines Korrekturfilters nach Anspruch 1, 2 oder 3, dadurch gekennzeichnet, dass durch Verwendung von Schablonen und/oder mehrmaliger Ausführung der Besprühung die gewünschte Intensitätsverteilung erzielt wird.

5. Verfahren nach Anspruch 4, dadurch gekennzeichnet, dass ein lichtundurchlässig trocknender Lack gewählt wird, der nach dem Austritt aus einer Sprühpistole sich zu Tröpfchen zusammenfügt, welche sich in Form geschlossener Fleckchen niederschlagen.

6. Verfahren nach Anspruch 4, dadurch gekennzeichnet, dass die gewünschte Belegungsdichte bzw. Transmission dadurch erreicht wird, dass der Sprühstrahl z.B. zeilenförmig, spiralförmig usw. über die aufzubringende Fläche geführt wird, wobei zu einer gewünschten Veränderung der Transmission die Vorschubgeschwindigkeit geändert wird.

7. Verfahren nach Anspruch 4, dadurch gekennzeichnet, dass zur Veränderung der Transmission ein impulsweises Auslösen des Sprühstrahles erfolgt, wobei für die gewünschte Transmission der betreffenden Stelle eine zugeordnete Anzahl von Impulsen erforderlich ist, so dass die Bedeckung schrittweise und somit steuerbar erfolgt und die fortlaufende Aufbringung unter Vergleich mit solchen Transmissionsdaten automatisch geschieht.

8. Verfahren nach Anspruch 4, dadurch gekennzeichnet, dass der Sprühstrahl durch Abdekken mit Schablonen in der Ausdehnung begrenzt wird.

9. Verfahren nach Anspruch 4, dadurch gekennzeichnet, dass die gewünschte Abstufung durch Austausch der Blenden erfolgt und wiederholt gesprüht wird.

## Revendications

1. Filtre correcteur comportant un motif de transmission absorbant la lumière, pour produire une intensité d'exposition lumineuse distribuée de façon prédéterminée sur une surface, lors de la réalisation photochimique de l'écran d'images d'un tube pour images en couleurs, caractérisé en ce que le motif de transmission est constitué par une distribution de petits points qui sont, de façon prédominante, non transparents à la lumière et sont appliqués sur un support transparent, ces petits points étant constitués par des gouttelettes solidifiées dont la distribution de concentration sur la surface est choisie en correspondance avec la distribution d'intensité prédéterminée.

2. Filtre correcteur selon la revendication 1, caractérisé en ce que les gouttelettes, tout en ayant des tailles différentes, produisent néanmoins, en moyenne statistique, l'évolution d'intensité désirée.

3. Filtre correcteur selon la revendication 2, caractérisé en ce que les gouttelettes de tailles différentes correspondent, par leur nombre par unité de surface, à la distribution d'intensité désirée.

4. Procédé de réalisation d'un filtre correcteur selon la revendication 1, 2 ou 3, caractérisé en ce que la distribution d'intensité désirée est obtenue par emploi de pochoirs et/ou l'exécution de plusieurs opérations de pulvérisation.

5. Procédé selon la revendication 4, caractérisé en ce que l'on choisit un vernis séchant opaque qui après sa sortie d'un pistolet de pulvérisation, s'assemble en gouttelettes qui se déposent sous forme de taches fermées.

6. Procédé selon la revendication 4, caractérisé en ce que la densité de dépôt, ou encore la transmission désirée, est obtenue par le fait que le jet de pulvérisation est guidé, par exemple de façon à décrire un balayage par lignes en spirale, etc., sur la surface destinée à l'application la vitesse d'avance étant modifiée pour une variation désirée de la transmission.

7. Procédé selon la revendication 4, caractérisé en ce que, pour modifier la transmission, le jet de pulvérisation est déclenché selon un mode impul- sionnel, la transmission désirée à un endroit considéré exigeant un nombre d'impulsions correspondant, de façon que le dépôt s'effectue par pas et donc avec possibilité d'être commandé, et que le dérouelement du dépôt s'effectue automatiquement, en comparant des données de transmission avec celles de la transmission désirée.

8. Procédé selon la revendication 4, caractérisé en ce que le jet de pulvérisation est limité en étendue par masquage avec des pochoirs.

9. Procédé selon l'invention 4, caractérisé en ce que l'échelonnement désiré a lieu par remplacement des pochoirs et exécution de plusieurs opérations de pulvérisation.

## Claims

1. Correction filter with a light-absorbing transmission pattern for generating, during the photochemical manufacture of the screen of a colour- picture tube, an exposure intensity distributed over an area in a pre-determined manner, characterized in that the transmission pattern consists of a distribution of predominantly opaque spots formed by solidified droplets which are applied to a transparent support and whose concentration profile is chosen in accordance with the predetermined intensity distribution.

2. A correction filter as claimed in claim 1, characterized in that the droplets are different in size but, on a statistical average, give the desired intensity distribution.

3. A correction filter as claimed in claim 2, characterized in that the number of droplets of different size per unit area corresponds to the desired intensity distribution.

4. Method of manufacturing a correction filter as claimed in claim 1, 2 or 3, characterized in that the desired intensity distribution is achieved by using stencils and/or performing several spraying operations.

5. A method as claimed in claim 4, characterized in that a paint is chosen which, after emerging from a spray gun, gathers into droplets depositing in the form of closed spots, and dries to opacity.

6. A method as claimed in claim 4, characterized in that the desired density or transmission is obtained by moving the spray over the support along straight or spiral paths, for example, a desired change in transmission being obtained by varying the rate of movement of the spray.

7. A method as claimed in claim 4, characterized in that to change the transmission, the spray is released in a pulsed mode of operation, in which case the desired transmission of the respective zone requires a given number of pulses, the application of paint thus taking place step by step and, hence, being controllable, and that continuous application is effected automatically with comparison with such transmission data.

8. A method as claimed in claim 4, characterized in that the extent of the spray is limited by covering the support with stencils.

9. A method as claimed in claim 4, characterized in that the desired gradation is effected by exchanging the stencils and performing several spraying operations.
